# EUROPÄISCHE PATENTSCHRIFT

(11) **EP 0 169 350 B1**
(45) Veröffentlichungstag und Bekanntmachung des Hinweises auf die Patenterteilung: **14.11.1990**
(21) Anmeldenummer: 85106803.1
(22) Anmeldetag: 03.06.1985
(51) Int. Cl.: B26D 7/26

(54) **Vorrichtung zur Einstellung des Messerspaltes an Trommelscheren**
Clearance adjusting means for rotating cutters
Dispositif de réglage du jeu des lames pour des couteaux rotatifs

(30) Priorität: 23.06.1984 DE 3423275
(43) Veröffentlichungstag der Anmeldung: 29.01.1986
(73) Patentinhaber: SMS SCHLOEMANN-SIEMAG AKTIENGESELLSCHAFT, 40237 Düsseldorf (DE)
(72) Erfinder: Grafe, Horst, D-5912 Hilchenbach (DE)
(74) Vertreter: Müller, Gerd, Dipl.-Ing.

(56) Entgegenhaltungen:
- DE-A- 2 037 270
- DE-A- 2 065 612
- US-A- 2 937 555

## Beschreibung

Die Erfindung bezieht sich auf eine Vorrichtung zur Einstellung des Messerspaltes an Trommelscheren, deren fest auf einem Tragwellenpaar mit schrägverzahnten Antriebszahnsitzende Messertrommeln Längsausnehmungen zur Aufnahme von in diesen verschiebbaren Masserbalken aufweisen, die mit Hilfe von an Spannkeilen angreifenden druckbeaufschlagbaren Befestigungselementen festklemmbar sind, bei der der dem das Antriebsrad tragenden Zapfen der Tragwelle abgewandte Zapfen mit einem, im Tragrahmen der Trommelschere angeordneten Axialverschiebeantrieb verbunden ist.

Bei Trommelscheren dieser Art wird die Einstellung des Messerspaltes bisher in der Weise durchgeführt, daß eines der schrägverzahnten Antriebszahnräder auf seinem Sitz auf dem Zapfen der Tragwelle mit Hilfe einer Stelleinrichtung axial verschoben wird und dabei, bedingt durch die radiale Komponente der Abstützkraft auf den Gegenzähnen des anderen schrägverzahnten Antriebszahnrades eine relative Drehversetzung der Messertrommel gegenüber der anderen Messertrommel bewirkt, mit der sich die Breite des Messerspaltes der Messerblöcke beider Trommeln einstellen läßt. Die Vorrichtung bringt den wesentlichen Nachteil mit sich, daß das Antriebszahnrad auf dem Wellenzapfen der Radwelle der Messertrommel drehfest aber axial verschiebbar angeordnet werden, und daß diese Verschiebbarkeit während des Schneidbetriebes der Scheren wieder aufgehoben, d.h. blockiert werden muß. Diese Notwendigkeit erforderte einen erheblichen technischen Aufwand, nämlich z.B. achsparallel in Nuten zwischen Tragwellenzapfen und Antriebszahnrad verschiebbare Stellkeile mit axialen Sicherungselementen sowie eine auf die Stirnseite des Zapfens aufgesetzte Verschiebeeinrichtung für die Keile.

Für rotierende Scheren mit schrauben- oder spiralförmig auf dem Umfang der Messertrommel verlaufenden Messern wurde bereits vorgeschlagen, die hier sehr schwierige Ausrichtung der Scherenmesser durch Verschwenken der Lager einer der beiden Tragwellen der Messertrommeln zu bewirken und dabei zusätzlich zur Einstellung des genauen Spiels der so eingestellten Messer die eine der beiden Tragwellen mit der Messertrommel und dem schrägverzahnten Antriebszahnrad axial zu verschieben und auf diese Weise eine Drehversetzung der einen Messertrommel gegenüber der anderen herbeizuführen. Für die Einstellung des Messerspaltes bei den gattungsgemäßen Trommelscheren eignet sich eine solche Vorrichtung zur axialen Verschiebung einer Tragwelle deshalb nicht, weil die Schneidkanten der Messerblöcke durchweg konvex nach außen bogenförmig verlaufen und deshalb bei axialer Verschiebung einer der Messertrommeln zusammen mit dem auf der Trommel sitzenden Messerblock die Schneidsymetrie zwischen dem Messerblock der einen und der anderen Messertrommel gestört und damit ein Schneiden unmöglich gemacht würde (DE-AS 2037270).

Ausgehend von einer durch Lieferungen und Benutzung bekanntgewordenen aber nicht druckschriftlich vorveröffentlichten Vorrichtung zur Befestigung der Messerblöcke in Längsausnehmungen des Umfangs der Messertrommeln mit Hilfe von an Spannkeilen angreifenden druckbeaufschlagbaren Befestigungselementen die es z.B. erlauben, die Druckbeaufschlagung der Befestigungselemente durch hydraulischen Gegendruck aufzuheben und damit die Messerblöcke in den Längsausnehmungen verschiebbar zu machen hat sich die Erfindung die Aufgabe gestellt, die Vorrichtung zur Einstellung des Messerspaltes an den gattungsgemäßen Trommelscheren so zu verbessern, daß die Nachteile der aufwendigen Vorrichtung zur Verschiebung eines Antriebszahnrades auf der Tragwelle und dessen Blockierung vermieden werden und die axiale Stellung beider Messerblöcke zueinander während des Einstellvorgangs des Messerspaltes unverändert bleibt.

Diese Aufgabe wird durch im Tragrahmen angeordnete, die Messerbalken während einer Axialverschiebung der Tragwelle mit Messertrommel in ihrer Lage relativ zu der Axialverschiebung festlegende Halteanschläge gelöst. Diese Halteanschläge können, wie die Erfindung weiter vorsieht, im Bereich der Stirnflächen der Messerbalken, diese beaufschlagende ein- und herausfahrbare Anschlagstücke aufweisen.

Diese Halteanschläge halten den Messerbalken, der sich in der Längsausnehmung der, durch Axialverschiebung zu verstellenden Messertrommel befindet, während des Verschiebevorgangs in seiner ursprünglichen Lage zu dem Messerbalken der anderen, nicht verschobenen Messertrommel fest, so daß die Lage der Schneiden beider Messer quer zur Radialen unverändert bleibt. Für den Verstellvorgang ist es lediglich notwendig, die Druckbeaufschlagung der die Spannkeile angreifenden Befestigungselemente aufzuheben, damit der Messerbalken in der Längsausnehmung relativ zur Messertrommel verschiebbar ist, d.h. daß die Messertrommel bei festgehaltenem Messerbalken axial verschoben werden kann. Nach Beendigung des Einstellvorgangs werden die Befestigungselemente der Spannkeile erneut der Druckbeaufschlagung ausgesetzt und die Halteanschläge aus dem Bereich der Messerbalken gefahren.

Die Erfindung wird anhand des in der Zeichnung dargestellten Ausführungsbeispiels näher erläutert. In der Zeichnung zeigen
Fig. 1 eine Trommelschere mit der Einstellvorrichtung im Axialschnitt und
Fig. 2 eine Einzelheit im Radialschnitt in vergrößertem Maßstab.

Wie aus Fig. 1 zu ersehen, sind die beiden Messertrommeln 1 und 2 auf Tragwellen 3 und 4 angeordnet, auf deren Antriebszapfen 3a, 4a die schrägverzahnten, miteinander kämmenden Antriebszahnräder 5 und 6 sitzen. Die untere Tragwelle 4 mit der Messertrommel 2 lagert in festen Rollenlagern 6 und 8 im Tragrahmen 9 der Trommelschere. Die obere Tragwelle 3 lagert in Rollenlagern 10 und 11, die eine Axialverschiebung ihres Innenrings 10a, 11 mit den Rollen gegenüber dem fest im Tragrahmen 9 angeordneten Außenring 10b, 11 zulassen. Auf den, dem Antriebszapfen 3a abgewandten Zapfen 3b der Tragwelle 3 ist stirnseitig ein Zapfenansatz 12 aufgesetzt, der von einem Innenringbund 14a einer Zylinderhülse 14 umfaßt wird, die kolbenartig in einer im Tragrahmen 9 angeordneten Führung 15 in Richtung der Drehachse der Tragwelle 3 verschiebbar ist. Die Ringstirnflächen des Ringbundes 14a werden von zwei auf dem Zapfenansatz 12 sitzenden Axiallagern 16 und 17 eingefaßt und durch eine auf ein Gewindeende 12a des Zapfenansatzes 12 aufschraubbare Mutter 18 axial festgelegt. Die Zylinderhülse 14 trägt auf ihrer dem Innenring 14a abgewandten Ringstirn einen Flanschdeckel 19 mit einer zentralen Gewindebohrung 19a, in die eine Gewindespindel 20 eingreift, die über ein Schneckengetriebe 22 von einem Motor 40 in Drehung versetzt werden kann. Auf dem freien Ende der Spindel 20 sitzt ein Stellarm 21 mit Rastnocken 23 die in eine Lochscheibe 24 ein- und ausfahrbar sind. Diese Lochscheibe 24 ist auf nicht dargestellte Weise mit einer Anzeigenskala versehen, die dem Stellarm 21 zugeordnet ist.

Auf der Traverse 9a des Tragrahmens 9 oberhalb der Messertrommel 1 sind in senkrechten Führungen 26 Anschlagstücke 27 vorgesehen, die von Kolben-Zylinder-Aggregaten 28 in Richtung der eingezeichneten Pfeile auf- und abbewegbar sind. Die einander zugewandten zur Senkrechten leicht geneigten Halteflächen 27a dieser Anschlagstücke beaufschlagen die Stirnflächen 29a der Messerbalken 29 in den Längsausnehmungen 1a der Messertrommel 1. Diese Messerbalken 29 sind, wie sich ais Fig. 2 ergibt, mittels eines Spannkeils 30 der über eine Zugstange 32 unter der Wirkung eines Federpaketes 33 steht, in der Längsausnehmung 1a festklemmbar. Die Zugstange 32 trägt an ihrem dem Spannkeil 30 abgewandten Ende einen in einem Zylinderstück 35 geführten Kolben 34 der über eine Zuleitung 36 auf nicht dargestellte Weise mit einem Druckmittel beaufschlagbar ist. Bei Beaufschlagung des Kolbens 34 mit dem Druckmittel wird der Spannkeil 30 entgegen der Wirkung des Federpaketes 33 außer Spannlage gebracht und der Messerbalken 29 kann in der Längsausnehmung 1a gleiten. Wenn die Halteflächen 27a der Anschlagstücke 27 die beiden Stirnflächen 29a der Messerbalken 29 in der in Fig. 1 dargestellten Weise beaufschlagen bleibt der Messerbalken 29 in der gezeichneten Stellung während die Messertrommel 1 bei Betätigung des Motors 40 durch die Spindel 20 über die Zylinderhülse 14 und deren Innenringbund 14a axial in Richtung der eingezeichneten Pfeile V in der einen oder anderen Richtung verschoben wird. Den Verschiebeweg zeigt der Stellarm 21 auf der (nicht dargestellten) Skala an, und die Vorrichtung kann anschließend, nachdem der Messerbalken 29 mit Hilfe des Spannkeils 30 und des Federpaketes 33 in der Längsausnehmung 1a weider festgeklemmt wurde durch Einfahren des Rastnockens 23 in eine Lochung der Lochscheibe 24 arretiert werden. Die Anschlagstücke 27 werden mit Hilfe der Kolben-Zylinder-Aggregate 28 in ihre Ausgangsstellung zurückgefahren und die Trommelschere ist schneidbereit.

## Patentansprüche

1. Vorrichtung zur Einstellung des Messerspaltes an Trommelscheren, deren fest auf einem Tragwellenpaar (3, 4) mit schräg verzahnten Antriebszahnrädern (5, 6) sitzende Messertrommeln (1, 2) Längsausnehmungen (1a) zur Aufnahme von in diesen verschiebbaren Messerbalken (29) aufweisen, die mit Hilfe von an Spannkeilen (30) angreifenden druckbeaufschlagbaren Befestigungselementen (32, 34, 35) festklemmbar sind, bei der der dem das Antriebsrad (5) tragenden Zapfen (3a) der Tragwelle (3) abgewandte Zapfen (3b) mit einem, im Tragrahmen (9) der Trommelschere angeordneten Axialverschiebeantrieb verbunden ist, gekennzeichnet durch im Tragrahmen (9) angeordnete, die Messerbalken (29) während einer Axialverschiebung der Tragwelle (3) mit Messertrommel (1) in ihrer Lage relativ zu der Axialverschiebung festlegende Halteanschläge.

2. Vorrichtung nach Anspruch 1, dadurch gekennzeichnet, daß die Halteanschläge im Bereich der Stirnflächen (29a) der Messerbalken (29), diese beaufschlagende ein- und herausfahrbare Anschlagstücke (27) aufweisen.

3. Vorrichtung nach Anspruch 2, dadurch gekennzeichnet, daß die Anschlagstücke (27) in, in der Traverse (9a) des Tragrahmens (9) angeordneten Führungen verschiebbar, von auf der Traverse (9a) angeordneten Kolben-Zylinder-Aggregation angetrieben, leicht zur Vertikalen geneigte, einander zugewandte Halteflächen (27a) aufweisen.

4. Vorrichtung nach einem oder mehreren der Ansprüche 1 bis 3, dadurch gekennzeichnet, daß die Axialverschiebevorrichtung aus einer, von einer Spindel (20) in Achsrichtung der Tragwelle (3) im Tragrahmen (9) kolbenartig verschiebbaren Zylinderhülse (14) besteht, die einen mit einem Zapfenansatz (12) der Tragwelle (3) verbindbaren Innenringflansch (14a) aufweist, wobei auf der Spindel (20) ein festlegbarer Stellarm (21) sitzt.

5. Vorrichtung nach Anspruch 4, dadurch gekennzeichnet, daß dem Stellarm (21) eine Stellungsanzeigeskala zugeordnet ist.

6. Vorrichtung nach den Ansprüchen 4 und/ oder 5, dadurch gekennzeichnet, daß der Stellarm (21) einen, in Lochungen einer Lochscheibe (24) ein- und ausfahrbaren Rastnocken (23) aufweist.

## Revendications

1. Dispositif pour le réglage de la fente de coupe de cisailles à tambour, dont les tambours équipés de lames (1, 2), montés de manière rigide sur une paire d'arbres porteurs (3, 4) munis d'engrenages à denture inclinée (5, 6), comportant des évidements longitudinaux (1a) pour le logement de barres de coupe (29) déplaçables dans ceux-ci, lesdites barres de coupe étant serrables à l'aide de dispositifs de fixation (32, 34, 35) aptes à être soumis à l'action de la pression et agissant sur des coins de serrage (30), le tourillon (36) opposé au tourillon (3a) de l'arbre porteur (3), portant la roue d'entraîement (5), étant relié à un dispositif de de déplacement axial agencé dans le cadre porteur (9) de la cisaille à tambour, caractérisé par des butées de retenue agencées dans le cadre porteur (9) arrêtant les barres de coupe (29) dans leur position par rapport à un déplacement axial, pendant le déplacement axial de l'arbre porteur (3) équipé du tambour à lames (1).

2. Dispositif selon la revendication 1 caractérisé en ce que les butées de retenue comportent, dans la zone des faces frontales (29a) des barres de coupe (29), des éléments de butée (27) escamotables et repoussables (27) agissant sur lesdites barres de coupe (29).

3. Dispositif selon la revendication 2 caractérisé en ce que les éléments de butée (27) présentent des surfaces de retenue (27a) orientées l'une vers l'autre, légèrement inclinées par rapport à la verticale et sont agencés de manière déplaçable dans des guides disposés dans la traverse (9a) du cadre porteur (9), lesdits éléments de butée (27) étant entraînés par des vérins agencés sur la traverse (9A).

4. Dispositif selon l'une ou plusieurs des revendications 1 à 3 caractérisé en ce que le dispositif de déplacement axial consiste en une douille cylindrique (14) déplaçable à la manière d'un piston dans la direction de l'axe de l'arbre porteur (3), dans le cadre porteur (9), à l'aide d'une broche (20), ladite douille cylindrique (14) présentant une bride à bague interne (14a) reliable à un prolongement (12) du tourillon de l'arbre porteur (3), un bras de positionnement fixable (21) étant agencé à ladite broche (20).

5. Dispositif selon la revendication 4 caractérisé en ce qu'une échelle graduée de positionnement est associée au bras de positionnement (21).

6. Dispositif selon les revendications 4 et/ou 5 caractérisé en ce que le bras de positionnement (21) comporte un ergot encliquetable (23) enga- geable dans des trous pratiqués dans un disque à trous (24), et désengageable de ceux-ci.

## Claims

1. Device for the setting of the blade gap at drum shears, the blade drums (1, 2) of which sit firmly on a carrier shaft pair (3, 4) with helically toothed drive wheels (5, 6) and display longitudinal recesses (1a) for the reception of blade bars (29), which are displaceable therein and clampable fast with the aid of pressure-loadable fastening elements (32, 34, 35) engaging at clamping wedges (30), in which the spigot (3b), which is remote from that spigot (3a) of the carrier shaft (3), which carries the drive wheel (5), is connected with an axial displacement drive arranged in the carrier frame (9) of the drum shears, characterised by retaining abutments which are arranged in the carrier frame (9) and fix the blade bars (29) in their position relative to the axial displacement during an axial displacement of the carrier shaft (3) with the blade drum (1).

2. Device according to claim 1, characterised thereby, that the retaining abutments in the region of the end faces (29a) of the blade bars (29) display extendable and retractable abutment members (27) acting on the latter.

3. Device according to claim 2, characterised thereby, that the abutment members (27) are displaceable in guides arranged in the crossbeam (9a) of the carrier frame (9) and driven by piston- cylinder units arranged on the crossbeam (9a) and display mutually facing retaining surfaces (27a) inclined slightly to the vertical.

4. Device according to one or more of the claims 1 to 3, characterised thereby, that the axial displacement device consists of a cylinder sleeve (14), which is displaceable in the manner of a piston in the carrier frame (9) in axial direction of the carrier shaft (3) by a spindle (20) and displays an internal annular flange (14a), which is connectable with a spigot projection (12) of the carrier shaft (3), wherein a fixable setting arm (21) sits on the spindle (20).

5. Device according to claim 4, characterised thereby, that a setting indicator scale is associated with the setting arm (21).

6. Device according to the claims 4 and/or 5, characterised thereby, that the setting arm (21) displays a detent dog (23), which is extendable into the retractable out of holes in a hole disc (24).
